# FASCICULE DE BREVET EUROPEEN

(11) **EP 0 587 472 B1**
(45) Date de publication et mention de la délivrance du brevet: **11.09.1996**
(21) Numéro de dépôt: 93402072.8
(22) Date de dépôt: 18.08.1993
(51) Int. Cl.: D06F 81/08

(54) **Planche à repasser à émission de vapeur**
Dampfbügeltisch
Steam ironing table

(30) Priorité: 28.08.1992 FR 9210360
(43) Date de publication de la demande: 16.03.1994
(73) Titulaire: SEB S.A., F-21260 Selongey (FR)
(72) Inventeur: Debourg, Jean-Pierre, F-69008 Lyon (FR); Daulasim, Denis, F-69100 Villeurbanne (FR); Burton, Camille, F-69400 Villefranche (FR)
(74) Mandataire: Michelet, Alain

(56) Documents cités:
- EP-A- 0 287 985
- WO-A-91/10770
- GB-A- 2 005 731

## Description

La présente invention concerne une planche à repasser à laquelle est associé un générateur de vapeur d'eau de telle sorte que la vapeur soit émise sur la surface de repassage de la planche.

L'invention vise en particulier à permettre l'émission de vapeur à tout moment sur la portion de la surface de repassage où se trouve le fer.

On connaît des planches à repasser dont la face supérieure est perforée et est munie d'une zone de distribution de vapeur sur toute la surface de repassage.

Il existe également des planches à repasser munies de plusieurs zones de distribution de vapeur réparties sur toute la surface de repassage.

Ces planches ont l'inconvénient de distribuer de la vapeur sur une grande surface: elles nécessitent donc des générateurs de vapeur d'eau très puissants. Dans le cas contraire, le jet de vapeur est de faible énergie et provoque un repassage de moins bonne qualité et plus difficile pour l'utilisateur.

De plus, cette distribution de vapeur n'est utile que là où se trouve le fer à repasser: beaucoup de vapeur d'eau est donc produite, alors que seule une petite partie est utilisée. Ces dispositifs sont donc coûteux et gaspillent de l'énergie.

Enfin, la vapeur d'eau dégagée sur l'ensemble de la surface de repassage rend le repassage très inconfortable pour l'utilisateur, en créant un dégagement de chaleur supplémentaire et inutile.

On connaît également par la demande de brevet FR 90 00248 une planche à repasser comportant une zone de distribution de vapeur de petite dimension par rapport à la surface de repassage.

Cependant, cette zone de distribution de vapeur ne permet l'émission de vapeur que sur une portion restreinte et fixe de la planche à repasser et une grande partie de la surface de repassage ne reçoit pas de vapeur.

De plus, la planche à repasser décrite dans cette demande de brevet antérieure est conçue de manière à être utilisée avec un fer à repasser sec.

Or, l'emploi d'un fer à repasser à vapeur permet d'améliorer la qualité du repassage, le linge recevant ainsi de la vapeur sur ses deux faces, ce qui est notamment très appréciable pour les linges relativement épais.

Cependant, l'utilisation d'un fer à repasser à vapeur en combinaison avec une planche à zone d'émission de vapeur, est compliquée et fastidieuse, car elle nécessite de remplir d'eau un réservoir interne ou externe au fer à repasser.

De plus, lorsque le réservoir d'eau du fer à repasser est extérieur à ce dernier, l'installation de repassage devient relativement encombrante et fastidieuse à mettre en place à cause du réservoir d'eau et du générateur de vapeur qu'il faut disposer à proximité de la planche à repasser.

Le but de la présente invention est de remédier aux inconvénients exposés ci-dessus. Il est en particulier de réduire la consommation de vapeur d'eau et d'améliorer les conditions d'utilisation de la planche sans diminuer la qualité du repassage.

La planche à repasser visée par l'invention est associée à un générateur de vapeur d'eau relié par une tubulure à une zone d'émission de vapeur de dimension faible par rapport à la surface de la planche à repasser de telle sorte que la vapeur soit émise sur la surface de repassage de la planche.

Suivant l'invention, la planche à repasser est caractérisée en ce que le générateur de vapeur est relié en outre par une tubulure souple à un fer à repasser à vapeur.

Ainsi, le fer à repasser est alimenté en vapeur d'eau directement par le générateur de vapeur relié à la planche à repasser.

L'encombrement de l'installation est donc réduit, le générateur de vapeur permettant à la fois l'alimentation en vapeur du fer à repasser et de la zone de diffusion de vapeur située sous la planche à repasser.

De plus, le repassage est facilité et de meilleure qualité, le linge recevant de la vapeur d'eau sur ses deux faces.

Selon l'invention, la zone d'émission de vapeur est constituée par une chambre de diffusion de vapeur reliée au générateur de vapeur et placée sous une paroi perméable à la vapeur constituant la surface de repassage.

Selon une version avantageuse de l'invention, la chambre d'émission de vapeur est reliée au générateur par une tubulure souple et est mobile en translation parallèlement à la surface de repassage.

La chambre de diffusion de vapeur peut donc être déplacée sur différentes zones de la surface de repassage afin d'être adaptée au travail à effectuer.

Selon une version préférée de l'invention, des moyens sont prévus pour permettre à la chambre d'émission de vapeur de suivre le déplacement du fer.

Ainsi, à tout moment, le positionnement du fer correspond avec celui de la chambre de diffusion de vapeur. La qualité du repassage est donc améliorée et l'utilisation de la vapeur émise est donc optimale.

D'autres particularités et avantages apparaîtront encore dans la description ci-après.

Aux dessins annexés donnés à titre d'exemples non limitatifs:
- la figure 1 est une vue de face de la planche à repasser selon l'invention;
- la figure 2 est une vue schématique des connexions entre le fer et le générateur de vapeur;
- la figure 3 est une vue en coupe d'une première chambre de diffusion;
- la figure 4 est une vue en coupe d'une seconde chambre de diffusion;
- la figure 5 est une vue de côté partiellement en coupe suivant V-V à la figure 6, d'une planche à repasser possédant une chambre de diffusion mobile manuellement;
- la figure 6 est une vue de face de la réalisation de l'invention représentée figure 5; et
- la figure 7 est une vue de dessous d'une planche à repasser possédant une chambre de diffusion mobile automatiquement.

En se référant tout d'abord à la figure 1, une planche à repasser est associée à un générateur de vapeur 2.

Ce dernier possède de manière connue une résistance 4 et un bouchon 3 pour introduire l'eau. L'eau est chauffée par la résistance 4 et la vapeur dégagée est utilisée comme expliqué ci-après. Le générateur de vapeur possède également des dispositifs de contrôle et de sécurité électrique et de pression (non représentés).

Un raccord 11 permet au générateur de vapeur 2 d'être relié à un fer à repasser à vapeur 1. Ce raccord 11, représenté figure 2, permet le raccordement rapide à la sortie 11b, de la tubulure 10 grâce à l'embout 11a. La sortie 11b reste fermée lorsque le circuit en aval (11a, 10) n'est pas branché.

Un tel raccord permet de débrancher le fer à repasser et de pouvoir ranger séparément le fer du reste de la planche à repasser.

Le fer à repasser peut également posséder une gaine 13 comme représenté figure 2 permettant à la fois le passage d'une tubulure souple 10, pour le passage de la vapeur d'eau, raccordée au générateur de vapeur 2 par l'intermédiaire du raccord 11, et le passage d'un fil électrique relié à une prise de courant 12b par un raccord 12a. Un tel dispositif permet de n'avoir qu'un seul câble issu du fer à repasser.

Le générateur de vapeur possède également une tubulure 8 permettant d'amener la vapeur d'eau dans la zone d'émission de vapeur représentée sur la figure 1 par une chambre de diffusion 7. Un raccord 11, semblable à celui utilisé pour la tubulure 10 du fer 1, permet de brancher et débrancher rapidement la tubulure 8 au générateur de vapeur 2. Le générateur de vapeur 2 est également débrochable de la planche à repasser. Ceci permet de ranger séparément la planche à repasser et le générateur de vapeur 2 et de diminuer le poids de chaque objet à ranger pour l'utilisateur.

Des électrovannes 6, 9 peuvent respectivement être placées sur les tubulures 8 et 10, afin de régler le débit en vapeur d'eau au niveau de la chambre de distribution 7 et du fer 1.

Comme représenté sur la figure 1, la chambre de diffusion de vapeur 7 est de faible dimension par rapport à la surface de repassage 5.

Selon une première réalisation représentée figure 3, la chambre de diffusion de vapeur 7 possède une arrivée de vapeur dans son fond 26, reliée au générateur de vapeur 2 par la tubulure 8.

Des buses 14 permettent de diffuser la vapeur d'eau au niveau de la paroi perméable 23 de la planche à repasser. La planche à repasser est constituée généralement d'un grillage 23, faisant office de paroi perméable, recouvert d'un molleton 16. L'ensemble est recouvert d'une housse de repassage 17. Le molleton 16 et la housse de repassage 17 peuvent être perforés de trous rapprochés pour augmenter la porosité et la diffusion de la vapeur. Les buses 14, comme représenté sur la figure 3, sont au nombre de quatre et sont disposées en cercle d'un diamètre de faible dimension, par exemple, de 60 mm.

La chambre de diffusion de vapeur peut également, comme représenté figure 4, posséder une seule buse 14 de diffusion de vapeur, située sur le fond 26 de la chambre de diffusion 7 et reliée au générateur de vapeur 2 par l'intermédiaire de la tubulure 8. Dans cette réalisation, la chambre de distribution 7 est placée directement sous le grillage 23 de la surface de repassage 5. Une brise jet 39 assure si besoin la répartition de la vapeur.

Les commandes de diffusion de vapeur, au niveau du fer à repasser 1 et au niveau de la planche à repasser, peuvent être situées sur le fer à repasser. Il peut s'agir de deux boutons qui permettent de commander les électrovannes 6 et 9.

La commande de l'électrovanne 6, correspondant à la distribution de vapeur dans la planche à repasser par la chambre de diffusion de vapeur 7, peut également être une commande optique ou électromécanique située sous la table de repassage et actionnée par le pied ou la jambe.

Comme représenté sur la figure 5, la chambre de diffusion de vapeur 7 peut comporter de manière avantageuse une résistance électrique de chauffage 27. Cette résistance 27 permet d'évacuer par évaporation les condensats.

Les réalisations représentées sur les figures 3 et 4 permettent donc d'avoir des chambres de diffusion de vapeur 7 qui sont fixes par rapport à la planche à repasser et qui sont situées sensiblement au droit du centre de la surface de repassage 5.

Selon une version avantageuse de l'invention, représentée figure 5, la chambre de diffusion de vapeur 7 peut être mobile en translation parallèlement à la surface de repassage 5. Ainsi la tubulure 8 de raccord avec le générateur 2 est en matière souple et la chambre de diffusion de vapeur 7 peut se déplacer en translation sur des rails de guidage 20 fixés sous la surface de repassage 5. Le déplacement peut être effectué longitudinalement sous la planche à repasser. Dans cette réalisation, la chambre de distribution possède une partie supérieure constituée d'une plaque 22 perforée, adaptée pour distribuer la vapeur sous le grillage 23 de la planche à repasser. Le jeu entre la plaque 22 et le grillage 23 est réduit au minimum, pour que la vapeur ne s'échappe pas sur les côtés de la chambre de diffusion de vapeur 7, mais traverse bien le grillage 23, le molleton 16 et la housse de repassage 17.

Comme représenté sur les figures 5 et 6, une poignée 28 est fixée à la chambre de distribution et permet à l'utilisateur de déplacer la chambre de distribution longitudinalement, pour positionner celle-ci selon le travail à faire.

Les glissières 29, sur lesquelles coulissent les pieds 31 de la planche à repasser, ne sont plus fixées directement sous la planche à repasser, mais légèrement en dessous pour permettre le déplacement de la chambre de distribution 7. Les glissières 29 sont fixées à la planche au moyen de supports 30 s'étendant sous la planche à repasser.

Le générateur de vapeur 2 peut également être posé sur les glissières 29, dépassant à une extrémité de la planche à repasser. De préférence, la tubulure souple 8 est reliée au générateur de vapeur 2 au moyen d'un raccord rapide du même type que le raccord 11 utilisé pour le fer 1, ce qui permet de ranger séparément le générateur de vapeur 2 et la planche à repasser comportant la chambre d'émission de vapeur 7.

Comme représenté figure 7, la chambre de diffusion 7 peut être déplacée automatiquement. La chambre de diffusion de vapeur 7 est reliée à une chaîne sans fin 34 mobile autour de deux roues 35, 36. Un moteur 38 permet de commander une des roues 35, 36 en rotation afin de déplacer la chaîne 34 et la chambre de diffusion de vapeur 7.

La commande du moteur peut être disposée sur le générateur de vapeur 2, ou encore sur le fer 1.

Selon une réalisation préférée de l'invention, la commande du moteur est faite par l'intermédiaire de capteurs de champ magnétique 37 disposés le long de la planche à repasser. Le fer à repasser 1 comporte dans sa semelle un aimant de puissance faible ou moyenne, capable de commander les capteurs de champ magnétique 37 sans pour autant gêner le repassage (un aimant de trop forte puissance pourrait gêner le déplacement du fer, vu le grand nombre de pièces métalliques en présence).

Les capteurs de champ magnétique 37 permettent ainsi de signaler à un système d'asservissement la localisation du fer à repasser sur la surface de repassage et de commander, par l'intermédiaire du moteur 38, le déplacement de la chambre de diffusion de vapeur 7 sous la surface de repassage, jusqu'à ce qu'elle soit située au droit du fer.

A tout instant, le fer 1 et la chambre de diffusion de vapeur 7 sont ainsi en regard, de chaque côté de la planche à repasser. La distribution de vapeur est donc réalisée de manière optimale par la planche à repasser selon l'invention, sans gaspillage d'énergie.

Bien entendu, l'invention n'est pas limitée à l'exemple de réalisation décrit ci-dessus et de nombreuses modifications peuvent être apportées à celui-ci sans sortir du cadre de l'invention.

Ainsi, la planche à repasser selon l'invention peut être utilisée avec un fer à repasser sec classique.

La zone de diffusion de vapeur peut également être semblable à une semelle de fer à repasser à vapeur montée sous la surface de repassage 5 et adjacente au molleton 16.

## Revendications

1. Planche à repasser à laquelle est associée un générateur de vapeur d'eau (2) relié par une tubulure (8) à une zone d'émission de vapeur de dimension faible par rapport à la surface (5) de la planche à repasser de telle sorte que la vapeur soit émise sur la surface de repassage de la planche (5), caractérisée en ce que le générateur de vapeur d'eau (2) est relié en outre par une tubulure souple (10) à un fer à repasser à vapeur.

2. Planche à repasser conforme à la revendication 1, caractérisée en ce que ladite zone d'émission de vapeur est constituée par une chambre (7) de diffusion de vapeur reliée au générateur de vapeur (2) et placée sous une paroi perméable (23) à la vapeur constituant la surface de repassage (5).

3. Planche à repasser conforme à la revendication 2, caractérisée en ce que la chambre (7) de diffusion de vapeur porte à sa partie supérieure plusieurs buses d'émission de vapeur (14) en contact avec ladite paroi perméable (23), le fond (26) de la chambre (7) étant relié par une tubulure (8) au générateur de vapeur (2).

4. Planche à repasser conforme à la revendication 2, caractérisée en ce que la chambre (7) de diffusion de vapeur comporte un fond (26) dans lequel est montée une buse (14) d'émission de vapeur reliée par une tubulure (8) au générateur de vapeur (2), la partie supérieure de la chambre (7) étant en contact avec ladite paroi perméable (23).

5. Planche à repasser conforme à l'une des revendications 2 à 4, caractérisée en ce que ladite chambre (7) comporte une résistance électrique de chauffage (27).

6. Planche à repasser conforme à l'une des revendications 2 à 5, caractérisée en ce que ladite chambre (7) est fixe par rapport à la planche et est fixée sensiblement au droit du centre de la surface de repassage (5).

7. Planche à repasser conforme à l'une des revendications 2 à 5, caractérisée en ce que ladite chambre (7) est reliée au générateur par une tubulure (8) souple et est mobile en translation parallèlement à la surface de repassage (5).

8. Planche à repasser conforme à la revendication 7, caractérisée en ce qu'elle comporte des moyens accessibles à l'utilisateur pour régler la position de la chambre (7).

9. Planche à repasser conforme à la revendication 8, caractérisée en ce que la chambre (7), montée en translation sur deux rails de guidage (20) comporte une poignée (28) permettant à l'utilisateur de déplacer ladite chambre (7).

10. Planche à repasser conforme à la revendication 8, caractérisée en ce que la chambre de diffusion (7) est solidaire d'une chaîne sans fin (34), mobile autour de deux roues (35, 36), l'une des roues (35, 36) étant entraînée en rotation par un moteur (38) afin de déplacer en translation sur deux rails de guidage (20) la chambre (7) de diffusion de vapeur par l'intermédiaire de ladite chaîne (34).

11. Planche à repasser conforme à la revendication 7, caractérisée en ce que des moyens sont prévus pour permettre à la chambre (7) d'émission de vapeur de suivre le déplacement du fer (1).

12. Planche à repasser conforme à la revendication 10, caractérisée en ce qu'un aimant de puissance moyenne est logé à proximité de la semelle du fer (1) et est adapté à actionner des capteurs de champ magnétique disposés (37) le long de la planche, lesdits capteurs (37) commandant le moteur (38) pour permettre le positionnement de la chambre (7) d'émission de vapeur sous le fer (1).

13. Planche à repasser conforme à l'une des revendications 1 à 12, caractérisée en ce que le générateur de vapeur (2) peut être débroché de la planche à repasser et du fer (1), le générateur de vapeur comportant des raccords (11) permettant de brancher et débrancher rapidement les tubulures (10, 8) au générateur de vapeur (2).

## Patentansprüche

1. Bügeltisch, mit dem ein Wasserdampfgenerator (2) verbunden ist, der durch ein Rohr (8) mit einer Dampfemissionszone von im Vergleich zur Fläche (5) des Bügeltischs geringer Größe so verbunden ist, daß der Dampf auf die Bügelfläche des Tischs (5) emittiert wird, dadurch gekennzeichnet, daß der Wasserdampfgenerator (2) außerdem durch ein flexibles Rohr (10) mit einem Dampfbügeleisen verbunden ist.

2. Bügeltisch nach Anspruch 1, Jadurch gekennzeichnet, daß die Dampfemissionszone aus einer Dampfdiffusionskammer (7) besteht, die mit dem Dampfgenerator (2) verbunden und unter einer für den Dampf durchlässigen \Vand (23) angeordnet ist, die die Bügelfläche (5) bildet.

3. Bügeltisch nach Anspruch 2, dadurch gekennzeichnet, daß die Dampfdiffusionskammer (7) an ihrem oberen Teil mehrere Dampfemissionsdüsen (14) trägt, die mit der durchlässigen Wand (23) in Kontakt sind, wobei der Boden (26) der Kammer (7) durch ein Rohr (8) mit dem Dampfgenerator (2) verbunden ist.

4. Bügeltisch nach Anspruch 2, dadurch gekennzeichnet, daß die Dampfdiffusionskammer (7) einen Boden (26) besitzt, in dem eine Dampfemissionsdüse (14) angebracht ist, die durch ein Rohr (8) mit dem Dampfgenerator (2) verbunden ist, wobei der obere Teil der Kammer (7) mit der durchlässigen Wand (23) in Kontakt ist.

5. Bügeltisch nach einem der Ansprüche 2 bis 4, dadurch gekennzeichnet, daß die Kammer (7) einen elektrischen Heizwiderstand (27) aufweist.

6. Bügeltisch nach einem der Ansprüche 2 bis 5, dadurch gekennzeichnet, daß die Kammer (7) in bezug auf den Tisch fest ist und im wesentlichen gerade an der Mitte der Bügelfläche (5) befestigt ist.

7. Bügeltisch nach einem der Ansprüche 2 bis 5, dadurch gekennzeichnet, daß die Kammer (7) durch ein flexibles Rohr (8) mit dem Generator verbunden und parallel zur Bügelfläche (5) verschiebbar ist.

8. Bügeltisch nach Anspruch 7, dadurch gekennzeichnet, daß die Mittel aufweist, die für den Benutzer zugänglich sind, um die Position der Kammer (7) zu regeln.

9. Bügeltisch nach Anspruch 8, dadurch gekennzeichnet, daß die Kammer (7), die zur Verschiebung auf zwei Führungsschienen (20) angebracht ist, einen Griff (28) aufweist, der dem Benutzer gestattet, die Kammer (7) zu verschieben.

10. Bügeltisch nach Anspruch 8, dadurch gekennzeichnet, daß die Diffusionskammer (7) mit einer Endloskette (34) verbunden ist, die um zwei Rollen (35, 36) beweglich ist, wobei eine der Rollen (35, 36) von einem Motor (38) drehangetrieben wird, um die Dampfdiffusionskammer (7) mittels der Kette (34) auf den beiden Führungsschienen (20) zu verschieben.

11. Bügeltisch nach Anspruch 7, dadurch gekennzeichnet,daß die Mittel vorgesehen sind, um zu gestatten, daß die Dampfemissionskammer (7) der Verschiebung des Eisens (1) folgt.

12. Bügeltisch nach Anspruch 10, dadurch gekennzeichnet, daß ein Magnet mittlerer Stärke nahe der Sohle des Eisens (1) untergebracht und geeignet ist, Magnetfeldsensoren (37) zu betätigen, die längs des Tischs angeordnet sind, wobei die Sensoren (37) den Motor (38) steuern, um die Positionierung der Dampfemissions-kammer (7) unter dem Eisen (1) zu gestatten.

13. Bügeltisch nach einem der Ansprüche 1 bis 12, dadurch gekennzeichnet, daß der Dampfgenerator (2) vom Bügeltisch und dem Eisen (1) herausgezogen werden kann, wobei der Dampfgenerator Verbindungsstücke (11) aufweist, die das schnelle Anschließen und Abkoppeln der Rohre (10, 8) an den Dampfgenerator (2) gestatten.

## Claims

1. An ironing table to which is associated a water steam generator (2) linked by a tubing system (8) to a steam emission zone of small dimension with respect to the surface (5) of the ironing table so that the steam is emitted onto the ironing surface of the table (5), characterised in that the water steam generator (2) is also linked by a flexible tubing system (10) to a steam hand iron.

2. An ironing table according to claim 1, characterised in that the said steam emission zone is composed of a steam diffusion chamber (7) linked to the steam generator (2) and placed under a wall (23) permeable to the steam constituting the ironing surface (5).

3. An ironing table according to claim 2, characterised in that the steam diffusion chamber (7) contains on its upper part several steam emission nozzles (14) in contact with the said permeable wall (23), whereby the bottom (26) of the chamber (7) is linked by a tubing system (8) to the steam generator (2).

4. An ironing table according to claim 2, characterised in that the steam diffusion chamber (7) contains a bottom (26) in which is fitted a steam emission nozzle (14) linked by a tubing system (8) to the steam generator (2), whereas the upper part of the chamber (7) is in contact with the said permeable wall (23).

5. An ironing table according to one of the claims 2 to 4, characterised in that the said chamber (7) comprises an electrical heating resistor (27).

6. An ironing table according to one of the claims 2 to 5, characterised in that the said chamber (7) is fixed in relation to the table and fixed more or less at a square to the centre of the ironing surface (5).

7. An ironing table according to one of the claims 2 to 5, characterised in that the said chamber (7) is linked to the generator by a flexible tubing system (8) and can slide parallel to the ironing surface (5).

8. An ironing table according to claim 7, characterised in that it contains user-accessible means to adjust the position of the chamber (7).

9. An ironing table according to claim 8, characterised in that the chamber (7), mounted to slide on two guiding rails (20) comprises a handle (28) enabling the user to move the said chamber (7).

10. An ironing table according to claim 8, characterised in that the diffusion chamber (7) is connected rigidly to a pattern chain (34) mobile round two wheels (35, 36), whereby one of the wheels (35, 36) is driven into rotation by a motor (38) in order to move on two guiding rails (20) the steam diffusion chamber (7) using the said chain (34).

11. An ironing table according to claim 7, characterised in that means have been foreseen to enable the steam emission chamber (7) to follow the movement of the hand iron (1).

12. An ironing table according to claim 10, characterised in that a magnet of average power is located near to the iron sole (1) and is suited to actuate magnetic field sensors (37) arranged along the table, whereas the said sensors (37) control the motor (38) in order to enable the positioning of the steam emission chamber (7) under the hand iron (1).

13. An ironing table according to one of the claims 1 to 12, characterised in that the steam generator (2) can be disconnected from the ironing table and from the hand iron (1), whereby the steam generator comprises fittings (11) enabling to rapidly connect and disconnect the tubing systems (10,8) to and from the steam generator (2).
